# EUROPÄISCHE PATENTSCHRIFT

(11) **EP 1 728 025 B1**
(45) Veröffentlichungstag und Bekanntmachung des Hinweises auf die Patenterteilung: **29.07.2015**
(21) Anmeldenummer: 05715904.8
(22) Anmeldetag: 10.03.2005
(51) Int. Cl.: F23N 1/00, F23N 5/10, F23N 5/18, F23N 5/20

(54) **GASREGELARMATUR**
GAS REGULATING FITTING
ROBINET DE REGULATION DE GAZ

(30) Priorität: 12.03.2004 DE 102004012202
(43) Veröffentlichungstag der Anmeldung: 06.12.2006
(73) Patentinhaber: Mertik Maxitrol GmbH & Co. KG, 06502 Thale (DE)
(72) Erfinder: BLANK, Jürgen, 06507 Gernrode (DE); HAPPE, Barbara, 06507 Gernrode (DE)
(86) Internationale Anmeldenummer: PCT/EP2005/002522
(87) Internationale Veröffentlichungsnummer: WO 2005/088195

(56) Entgegenhaltungen:
- EP-A- 0 732 544
- EP-A- 1 103 766
- EP-A- 1 188 989
- WO-A-2004/001292
- FR-A- 2 561 757
- US-A- 4 915 613

## Beschreibung

### Technisches Gebiet

Die Erfindung betrifft eine Gasregelarmatur für einen Gasheizofen oder dergleichen nach dem Oberbegriff des ersten Patentanspruches.

### Stand der Technik

Gasregelarmaturen für einen Gasheizofen oder dergleichen gibt es in einer Vielzahl von Ausführungen. Sie dienen zur Zündung und zur Steuerung bzw. Regelung eines einem Brenner zufließenden Gasstromes.

So ist in der DE 197 46 788 C1 eine Gasregelarmatur beschrieben, die für den vorzugsweisen Einbau in einen gasbeheizten Kaminofen oder dergleichen bestimmt ist. Sie ermöglicht die Bedienung und Überwachung des Brenners. Der Brenner ist unterteilt in einen Zündbrenner und einen Hauptbrenner. Dazu besitzt die Gasregelarmatur eine Inbetriebnahme mit Zündsicherung und Wiedereinschaltverriegelung und eine Steuerungseinheit für die zum Hauptbrenner strömende Gasmenge. Über ein zur Inbetriebnahme zugehöriges piezoelektrisches Zündelement erfolgt die manuelle Zündung des zum Zündbrenner strömenden Gasstromes.

Aus der DE -Anmeldung Az. 103 05 929.6 ist eine ähnliche Gasregelarmatur bekannt. Diese Gasregelarmatur weist ebenfalls eine Inbetriebnahme mit Zündsicherung und eine Steuerungseinheit für die zum Hauptbrenner strömende Gasmenge auf. Zur Ansteuerung und zur Zündung dient bei dieser Gasregelarmatur jedoch eine elektronische Steuereinheit. Optional ist auch die Zündung des zum Zündbrenner strömenden Gasstromes über ein piezoelektrisches Zündelement möglich.

Bei beiden Ausführungen ist es von Nachteil, dass die Zündflamme nach erfolgter Inbetriebnahme des Gasheizofens bis zur Außerbetriebnahme desselben immer brennt.

Aus der US-4915613 oder der EP-1188989 ist eine Gasregelarmatur mit einem thermoelektrischen Zündsicherungsventil, einem Hauptventil, die gemeinsam sowohl zur Zündsicherung als auch zur Aufspaltung des Gasstromes in Anteile für einen Hauptbrenner und für einen Zündbrenner dienen, mit einer dem Hauptventil nachgeordneten Steuerungseinheit für den zum Hauptbrenner fließenden Gasstrom und mit weiteren, sekundären Funktionselementen bekannt, wobei die Gasregelarmatur einen Sensor aufweist, über den der Betriebszustand des Hauptbrenners erfasst ist.

### Darstellung der Erfindung

Der Erfindung liegt das Problem zugrunde eine Gasregelarmatur zu schaffen, die nach erfolgter Inbetriebnahme des Gasheizofens bei "Aus"-Stellung des Hauptbrenners auch den Zündbrenner in die "Aus"-Stellung überführt, um den Energiebedarf des Gasheizofens möglichst niedrig zu halten. Weiterhin soll die Gasregelarmatur einen möglichst einfachen Aufbau aufweisen.

Erfindungsgemäß wird das Problem dadurch gelöst, dass die Gasregelarmatur einen Sensor aufweist, über den der Betriebszustand des Hauptbrenners erfassbar ist. Dabei ist der Sensor derart mit dem thermoelektrischen Zündsicherungsventil verbunden, dass beim Wechsel des Betriebszustandes des Hauptbrenners von der Stellung "Ein" in die "Aus"-Stellung durch ein vom Sensor ausgesandtes Signal das thermoelektrische Zündsicherungsventil seine Geschlossenstellung einnimmt. Desweiteren ist zwischen dem Sensor und dem thermoelektrischen Zündsicherungsventil ein Verzögerungsglied angeordnet. So können kurzfristige Ausschaltungen des Hauptbrenners ausgeblendet werden, um zu häufige Zündvorgänge und damit Belastungen der Zündeinrichtung zu vermeiden.

Damit wurde eine Lösung gefunden, mit der die weiter oben genannten Nachteile des Standes der Technik beseitigt wurden. Dabei zeichnet sich die Lösung durch ihren einfachen Aufbau und ihre einfache Wirkungsweise aus.

Weitere vorteilhafte Ausgestaltungen der Erfindung gehen aus den anderen Patentansprüchen hervor.

So können unterschiedliche Arten von Sensoren verwendet werden. Der Sensor kann beispielsweise aus einem Durchfluss-Sensor bestehen, der den Betriebszustand des Hauptbrenners dadurch erfasst, dass überprüft wird, ob zum Hauptbrenner ein Gasstrom fließt.

Eine besonders einfache Lösung ergibt sich, wenn der Sensor aus einem Temperatur-Sensor besteht, der den Betriebszustand des Hauptbrenners über die am Hauptbrenner vorhandene Temperatur erfasst.

Eine weitere Möglichkeit ist es, mit einem Sensor direkt an die Steuerungseinheit für die zum Hauptbrenner strömende Gasmenge zu gehen, um so den Betriebszustand des Hauptbrenners zu erfassen.

### Ausführungsbeispiel

Die erfindungsgemäße Gasregelarmatur wird nachstehend an einem Ausführungsbeispiel näher erläutert. Das Ausführungsbeispiel zeigt in schematischer Darstellung eine Ausführung einer Gasregelarmatur in geschnittener Darstellung in Offenstellung.

Die in der Figur dargestellte beispielhafte erfindungsgemäße Gasregelarmatur ist ein Schalt- und Regelgerät, das vorzugsweise für den Einbau in einen Gasheizofen oder dergleichen bestimmt ist. Sie ermöglicht die Bedienung und Überwachung eines Brenners, indem die zum Brenner strömende Gasmenge gesteuert wird. Der Brenner besteht in diesem Ausführungsbeispiel aus einem Zündbrenner 32 und einem Hauptbrenner 33.

Die Gasregelarmatur besteht aus einem Gehäuse 1, das einen Gaseingang 2, einen Zündgasausgang 3 und einen Hauptgasausgang 4 aufweist. In dem Gehäuse 1 befinden sich die einzelnen Funktionseinheiten.

Zur Ansteuerung dient eine elektronische Steuereinheit 5, die sich in diesem Ausführungsbeispiel zusammen mit einer Spannungsquelle in einem separaten ortsunabhängigen Gehäuse einer Fernbedienung 6 befindet.

In der dargestellten Gasregelarmatur sind folgende Funktionseinheiten untergebracht:
- Inbetriebnahme 7 mit Zündsicherung und Hauptventil 35
- Steuerungseinheit 8 für die zum Hauptbrenner 33 strömende Gasmenge.

Für die Inbetriebnahme 7 ist in einer Lagerstelle 9 des Gehäuses 1 eine Betätigungsstange 10 längsbeweglich geführt, die über einen auf dem Gehäuse 1 angeordneten Elektromagneten 11 mittels der Fernbedienung 6 betätigbar ist, wobei zum Beispiel durch Rundringe 12 die notwendige Gasdichtheit gewährleistet wird.

Die Bewegung in Längsrichtung ist dabei nur gegen die Kraft einer sich im Gehäuse 1 abstützenden Rückholfeder 13 möglich. Die unter der Kraft der Rückholfeder 13 einzunehmende Ausgangsstellung wird durch ein an der Betätigungsstange 10 befindliches Gegenlager 14 erreicht, das in Ausgangsstellung an einem nicht dargestellten Anschlag anliegt. Die Betätigungsstange 10 reicht mit ihrem Ende ins Innere des Gehäuses 1.

Das Innere des Gehäuses 1 wird durch eine Trennwand 15 in verschiedene Räume unterteilt. Fluchtend in Verlängerung der Betätigungsstange 10 weist die Trennwand 15 eine erste Öffnung 16 auf, die einerseits zusammen mit einem auf der Betätigungsstange 10 befindlichen Ventilteller 36 ein Hauptventil 35 bildet und die andererseits zu einem Zündsicherungsventil 17 gehört. Zwischen dem Zündsicherungsventil 17 und dem Hauptventil 35 befindet sich innerhalb der Öffnung 16 der Zündgasausgang 3. Das Zündsicherungsventil 17 wird durch einen in einer Lagerstelle des Gehäuses 1 gasdicht angeordneten thermoelektrischen Zündsicherungsmagneten 18 beeinflusst, der sich stromab des Gaseinganges 2 befindet. Der thermoelektrische Zündsicherungsmagnet 18 wirkt auf einen Anker 19, der starr mit einer Ventilstange 20 verbunden ist, auf der der Ventilteller 21 des Zündsicherungsventils 17 befestigt ist. Über die elektronische Steuereinheit 5, sowie über ein der Zündflamme ausgesetztes Thermoelement 22 ist der thermoelektrische Zündsicherungsmagnet 18 erregbar.

Der Aufbau und die Wirkungsweise des Zündsicherungsmagneten 18 sind im übrigen dem Fachmann geläufig, so dass auf die Beschreibung weiterer Einzelheiten verzichtet werden kann. Hervorzuheben ist nur noch, dass eine Rückstellfeder 23 bestrebt ist, den Anker 19 über den als Federlager dienenden Ventilteller 21 vom Zündsicherungsmagneten 18 abzuziehen.

In Strömungsrichtung hinter der Inbetriebnahme 7 befindet sich innerhalb des Gehäuses 1 ein zur Steuerungseinheit 8 zugehöriger Schalter 24. Der Schalter 24 ist in bekannter Weise so ausgeführt, dass eine modulierende Steuerung über das Ventil 25 mit sprungförmiger Ein- und Ausschaltung im Teillastbereich über das Ventil 26 bewirkt wird. Dabei wird der Teillastdurchfluss durch den Querschnitt der in der Trennwand befindlichen Öffnung 27 begrenzt.

Der mit dem Schalter 24 in kraftschlüssiger Verbindung stehende und längsbewegliche Stößel 28 ragt aus dem gleichzeitig eine Lagerstelle 29 für ihn bildenden Gehäuse 1 heraus. Durch zum Beispiel einen Rundring 30 wird die notwendige Gasdichtheit nach Außen gewährleistet. Mit seinem dem Schalter 24 abgewandten Ende ist der Stößel 28 mit einer nicht näher erläuterten, da für den Fachmann bekannten Antriebseinheit 31 verbunden. Die Ansteuerung der Antriebseinheit 31 erfolgt mittels der Fernbedienung 6 über die elektronische Steuereinheit 5.

In unmittelbarer Nähe der Flammen des Hauptbrenners 33 ist ein Temperatursensor 34, in diesem Beispiel ein NTC - Widerstandstemperatursensor, montiert, der elektrisch mit der elektronischen Steuereinheit 5 verbunden ist, die ihrerseits bereits über eine Verbindung zur Ansteuerung des Zündsicherungsmagneten 18 des thermoelektrischen Zündsicherungsventils 17 verfügt. Aus später näher erläutertem Grund ist in der elektronischen Steuereinheit 5 ein zeitliches Verzögerungsglied zwischengeschaltet.

Die Wirkungsweise der Gasregelarmatur ist wie folgt:
Nach Inbetriebnahme und damit erfolgter Zündung der Zündflamme mittels einer Zündelektrode 37 kann über die Fernbedienung 6 und die elektronische Steuereinheit 5 die Antriebseinheit 31 betätigt werden. Dadurch öffnet der Schalter 24 in bekannter Art und Weise, indem es zu einem schlagartigen Öffnen kommt. Die durch die Öffnung 27 begrenzte konstante Gasmenge strömt über den Hauptgasausgang 4 zum Hauptbrenner 33 und wird über die Zündflamme gezündet. Die Flammen brennen mit einer Minimalhöhe und der Temperatursensor 34 wird erwärmt. Bei einer weiteren Betätigung der Antriebseinheit 31 wird die zum Hauptbrenner 33 strömende Gasmenge gleichmäßig vergrößert. Der Schalter 24 befindet sich nunmehr im modulierenden Bereich und das Ventil 25 wird gleichmäßig geöffnet, bis die maximale Gasmenge erreicht ist.

Wird nun auf Grund eines verringerten Energiebedarfs über die Antriebseinheit 31 der Schalter 24, d.h. zuerst das Ventil 25 und anschließend auch das Ventil 26 geschlossen, so kommt es zum Erlöschen der Flammen des Hauptbrenners 33 und damit zum Absinken der Temperatur am Temperatursensor 34. Diese Information wird in der elektronischen Steuereinheit 5 ausgewertet und daraufhin das thermoelektrische Zündsicherungsventil 17 geschlossen. Dabei erfolgt in diesem Ausführungsbeispiel, wie bereits weiter oben angedeutet, das Schließen des thermoelektrischen Zündsicherungsventils 17 nicht sofort, sondern mit einer Zeitverzögerung, um bei einem kurzfristig notwendigen Wiederzünden des Hauptbrenners 33, wie es insbesondere bei Raumtemperaturregelungen auftreten kann, ein Neuzünden des Zündbrenners 32 und damit eine zusätzliche Beanspruchung der Zündeinrichtung zu vermeiden.

Die erfindungsgemäße Gasregelarmatur ist selbstredend nicht auf das dargestellte Ausführungsbeispiel beschränkt. Vielmehr sind Änderungen, Abwandlungen und Kombinationen möglich, ohne den Rahmen der Erfindung zu verlassen.

So versteht es sich, dass die Gasregelarmatur beispielsweise noch weitere Funktionseinheiten, wie beispielsweise einen Druckregler o.ä., außer den genannten aufweisen kann. Auch kann die Abfrage der am Temperatursensor 34 vorherrschenden Temperatur nicht laufend, sondern in bestimmten Zeitabständen oder/und nur erfolgen, wenn eine Betätigung der Antriebseinheit 31 erfolgt ist.

Weiterhin kann eine direkte Ansteuerung und Ausschaltung des thermoelektrischen Zündsicherungsventils 17 erfolgen, beispielsweise, wenn eine elektronische Steuereinheit 5 nicht vorhanden ist.

### Aufstellung der Bezugszeichen

| | | | |
|---|---|---|---|
| 1 | Gehäuse | 29 | Lagerstelle |
| 2 | Gaseingang | 30 | Rundring |
| 3 | Zündgasausgang | 31 | Antriebseinheit |
| 4 | Hauptgasausgang | 32 | Zündbrenner |
| 5 | Steuereinheit | 33 | Hauptbrenner |
| 6 | Fernbedienung | 34 | Temperatursensor |
| 7 | Inbetriebnahme | 35 | Hauptventil |
| 8 | Steuerungseinheit | 36 | Ventilteller |
| 9 | Lagerstelle | 37 | Zündelektrode |
| 10 | Betätigungsstange | | |
| 11 | Elektromagnet | | |
| 12 | Rundring | | |
| 13 | Rückholfeder | | |
| 14 | Gegenlager | | |
| 15 | Trennwand | | |
| 16 | Öffnung | | |
| 17 | Zündsicherungsventil | | |
| 18 | Zündsicherungsmagnet | | |
| 19 | Anker | | |
| 20 | Ventilstange | | |
| 21 | Ventilteller | | |
| 22 | Thermoelement | | |
| 23 | Rückstellfeder | | |
| 24 | Schalter | | |
| 25 | Ventil | | |
| 26 | Ventil | | |
| 27 | Öffnung | | |
| 28 | Stößel | | |

## Patentansprüche

1. Gasregelarmatur für einen Gasheizofen oder dergleichen mit einem thermoelektrischen Zündsicherungsventil (17) und einem Hauptventil (35), die gemeinsam sowohl zur Zündsicherung als auch zur Aufspaltung des Gasstromes in Anteile für einen Hauptbrenner (33) und für einen Zündbrenner (32) dienen, mit einer dem Hauptventil (35) nachgeordneten Steuerungseinheit (8) für den zum Hauptbrenner (33) fließenden Gasstrom und mit weiteren, sekundären Funktionselementen, **dadurch gekennzeichnet, dass** die Gasregelarmatur einen an sich bekannten Sensor (34) aufweist, über den der Betriebszustand des Hauptbrenners (33) derart erfassbar ist, dass beim Wechsel des Betriebszustandes des Hauptbrenners (33) von "Ein" nach "Aus" durch ein vom Sensor (34) ausgesandtes Signal das thermoelektrische Zündsicherungsventil (17) seine Geschlossenstellung einnimmt, wobei zwischen dem Sensor (34) und dem thermoelektrischen Zündsicherungsventil (17) ein Verzögerungsglied angeordnet ist.

2. Gasregelarmatur nach Patentanspruch 1, **dadurch gekennzeichnet, dass** der Sensor (34) aus einem Durchfluss-Sensor besteht, der den Betriebszustand des Hauptbrenners (33) über den zum Hauptbrenner (33) fließenden Gasstrom erfasst.

3. Gasregelarmatur nach Patentanspruch 1, **dadurch gekennzeichnet, dass** der Sensor (34) aus einem Temperatur-Sensor besteht, der den Betriebszustand des Hauptbrenners (33) über die am Hauptbrenner (33) vorhandene Temperatur erfasst.

4. Gasregelarmatur nach Patentanspruch 1, **dadurch gekennzeichnet, dass** der Sensor (34) zur Erfassung des Betriebszustandes des Hauptbrenners (33) mit der Steuerungseinheit (8) verbunden ist.

## Claims

1. Gas regulating fitting for a gas stove or the like with a thermoelectric safety pilot valve (17) and a main valve (35), which serve jointly both as a safety pilot and as a means of splitting the gas flow into proportions for a main burner (33) and a pilot burner (32), with a control unit (8) downstream of the main valve (35) for the gas flow flowing to the main burner (33) and with additional secondary functional elements, **characterised in that** the gas regulating fitting has a sensor (34) known per se by means of which the operating state of the main burner (33) can be ascertained in such a way that on a change in the operating state of the main burner (33) from "On" to "Off" in response to a signal emitted by the sensor (34), the thermoelectric safety pilot valve (17) assumes its closed position, wherein a delay element is arranged between the sensor (34) and the thermoelectric safety pilot valve (17).

2. Gas regulating fitting according to claim 1, **characterised in that** the sensor (34) comprises a flow sensor which ascertains the operating state of the main burner (33) by means of the gas flow flowing to the main burner (33).

3. Gas regulating fitting according to claim 1, **characterised in that** the sensor (34) comprises a temperature sensor which ascertains the operating state of the main burner (33) by means of the temperature at the main burner (33).

4. Gas regulating fitting according to claim 1, **characterised in that** the sensor (34) for ascertaining the operating state of the main burner (33) is connected to the control unit (8).

## Revendications

1. Dispositif de réglage de gaz pour un poêle chauffé au gaz ou analogue ayant une soupape de sécurité d'allumage (17) thermoélectrique et une soupape principale (35), qui servent, ensemble, et à la sécurité d'allumage et à la division du flux de gaz en portions pour un bruleur principal (33) et pour une veilleuse (32), et ayant une unité de commande (8) montée en aval de la soupape principale (35) pour le flux de gaz circulant vers le bruleur principal (33), et ayant d'autres éléments fonctionnels secondaires, **caractérisé en ce que** le dispositif de réglage de gaz comprend un capteur (34) connu en soi par lequel peut être détecté l'état de fonctionnement du bruleur principal (33) de telle manière que, lors du passage de l'état de fonctionnement du bruleur principal (33) de « marche » à « arrêt » provoqué par un signal émis par le capteur (34), la soupape de sécurité d'allumage (17) thermoélectrique prenne sa position de fermeture, un élément de retard étant disposé entre le capteur (34) et la soupape de sécurité d'allumage (17) thermoélectrique.

2. Dispositif de réglage de gaz selon la revendication 1, **caractérisé en ce que** le capteur (34) consiste en un capteur de débit qui détecte l'état de fonctionnement du bruleur principal (33) via le flux de gaz circulant vers le bruleur principal (33).

3. Dispositif de réglage de gaz selon la revendication 1, **caractérisé en ce que** le capteur (34) consiste en un capteur de température qui détecte l'état de fonctionnement du bruleur principal (33) via la température au bruleur principal (33).

4. Dispositif de réglage de gaz selon la revendication 1, **caractérisé en ce que** le capteur (34) est relié à l'unité de commande (8) pour détecter l'état de fonctionnement du bruleur principal (33).
